# EUROPÄISCHE PATENTANMELDUNG

(11) **EP 4 596 891 A1**
(43) Veröffentlichungstag der Anmeldung: **06.08.2025**
(21) Anmeldenummer: 25154984.6
(22) Anmeldetag: 30.01.2025
(51) Int. Cl.: F04D 29/051, F04D 29/42, F04D 29/58, F04D 29/44, F04D 25/06

(54) **TURBOKOMPRESSOR**

(30) Priorität: 31.01.2024 DE 102024102695
(71) Anmelder: ebm-papst Mulfingen GmbH & Co. KG, 74673 Mulfingen (DE)
(72) Erfinder: Dobrica, Mihai B., 69124 Heidelberg (DE); Wilke, Michael, 74575 Schrozberg (DE)
(74) Vertreter: Staeger & Sperling Partnerschaftsgesellschaft mbB

(57) **Zusammenfassung**

Die Erfindung betrifft einen Turbokompressor (1) mit einem um eine Rotationsachse (A) rotierbaren Laufrad (10) zur Förderung eines Fluides, einem dem Laufrad (10) strömungstechnisch nachgeschalteten Diffusor (21) und einem Klemmring (22) zur Fixierung eines das Laufrad (10) axial lagernden Axiallagers (30) in einer Lageraufnahme (41), wobei der Diffusor (21) und der Klemmring (22) integral und einstückig miteinander als Einheit (20) ausgebildet sind.

## Beschreibung

Die Erfindung betrifft einen Turbokompressor mit einem Diffusor und einem Klemmring, welche integral und einstückig als Einheit ausgebildet sind, wobei als Turbokompressor Axial-, Radial- und Diagonalkompressoren verstanden werden.

Turbokompressoren, zu welchen Radialkompressoren, Axialkompressoren und Diagonalkompressoren zählen sowie ihr prinzipieller Aufbau sind aus dem Stand der Technik hinlänglich bekannt. Dabei wird ein Fluid bzw. Gas und insbesondere Luft von einem mittels eines Motors angetriebenen Laufrad beschleunigt und die Bewegungsenergie des Fluides in einem strömungstechnisch nachgeschalteten Diffusor in Druck umgewandelt.

Das meist mit einer Welle verbundene Laufrad ist dabei über eine Lagerung axial und radial gelagert, wobei es sich bei der Lagerung abhängig von der konkreten Anwendung und den dabei herrschenden Randbedingungen beispielsweise um eine aerodynamische Lagerung handeln kann, welche auch als Gaslagerung oder Luftlagerung bezeichenbar ist. Die aerodynamische Lagerung umfasst hinsichtlich eines axialen Lagers im Stand der Technik oftmals eine dezidierte und separierte Lagerbaugruppe, durch welcher der Zusammenhalt der einzelnen Komponenten des Axiallagers als auch die Montage der Lagerbaugruppe in dem Kompressor bestimmt wird.

Das führt jedoch zu einer Vielzahl unterschiedlicher Komponenten, welche aufeinander abgestimmt und montiert werden müssen.

Der Erfindung liegt deshalb die Aufgabe zugrunde, die vorgenannten Nachteile zu überwinden und einen Axial- bzw. Radial- bzw. Diagonalkompressor mit einfachem und damit kostengünstigen Aufbau zu realisieren.

Diese Aufgabe wird durch die Merkmalskombination gemäß Patentanspruch 1 gelöst.

Erfindungsgemäß wird daher ein Turbokompressor, d.h. ein Axial-, Diagonal- bzw. Axialkompressor, mit einem um eine Rotationsachse rotierbaren Laufrad zur Förderung eines Fluides, einem dem Laufrad strömungstechnisch nachgeschalteten Diffusor und einem Klemmring zur Fixierung eines das Laufrad axial lagernden Axiallagers in einer Lageraufnahme vorgeschlagen, wobei im Weiteren auf den Radialkompressor / Diagonalkompressor / Axialkompressor allgemein als Kompressor Bezug genommen wird. Dabei erfolgt die Lagerung des Laufrades vorzugsweise mit einem als aerodynamischen Lager ausgebildeten Axiallager, welches mit einem Radiallager kombiniert sein kann und/oder über eine um die Rotationsachse rotierbare Welle, an welcher das Laufrad fixiert oder mit welcher das Laufrad ausgebildet ist. Der Kompressor, welcher im Falle eines Radialkompressors auch als Zentrifugalkompressor oder Radialverdichter bezeichnet werden kann, dient dabei vorzugsweise dem Einsatz bei Kühlanwendungen, bei welchen das von dem Kompressor bzw. dem Laufrad geförderte Fluid ein Kühlmittel ist. Erfindungswesentlich ist hierbei, dass der Diffusor und der Klemmring integral und einstückig miteinander als Einheit ausgebildet sind.

Entsprechend wird die Teilezahl und die Montage deutlich vereinfacht, wobei sich auch zusätzliche und im Weiteren noch erläuterte vorteilhafte Effekte ergeben.

Im Rahmen der vorliegenden Beschreibung beziehen sich Axialrichtung, Radialrichtung und Umfangsrichtung - soweit nicht im konkreten Fall anders angegeben - auf die Rotationsachse.

Erfindungsgemäß ist vorgesehen, dass der Kompressor ferner ein Innengehäuse zur Aufnahme einer durch das Axiallager und/oder ein Radiallager gebildeten Lagerung aufweist, wobei die Einheit aus Diffusor und Klemmring einen stirnseitigen Gehäusedeckel des Innengehäuses bildet.

Weiter kann das Innengehäuse einen Topf als Lageraufnahme zur Aufnahme der Lagerung aufweisen, wobei der durch die Einheit aus Diffusor und Klemmring gebildete Gehäusedeckel durch zumindest ein Befestigungselement mit dem Topf verbindbar und die Lagerung in dem Topf durch den Gehäusedeckel bzw. eine über den Gehäusedeckel und wie im Weiteren noch genannt durch z.B. zumindest einem an dem Gehäusedeckel vorgesehenen Klemmabschnitt erzeugbare axiale Klemmkraft fixierbar ist.

Ferner sieht die Erfindung vor, dass das Innengehäuse zur Aufnahme eines das Laufrad ggfs. über die Welle antreibenden Elektromotor ausgebildet ist und Kühlelemente zur Kühlung des Elektromotors, beispielsweise in Form von in Axialrichtung verlaufenden und weiter insbesondere mit einem Stator des Motors wärmeleitfähig verbundenen Kühlkanälen, ausbildet. Dabei bestimmt das Innengehäuse die Lageraufnahme bzw. sieht diese vor. Die Einheit aus Diffusor und Klemmring ist hierbei ausgebildet, das von dem Laufrad geförderte Fluid in und/oder an die Kühlelemente des Innengehäuses zu lenken.

Entsprechend wird zumindest ein Teil des von dem Laufrad geförderten Fluides aus der Radialrichtung in die Axialrichtung umgelenkt.

Wie einführend bereits erläutert kann vorgesehen sein, dass das Axiallager ein aerodynamisches Axiallager mit zumindest einer Axiallagerscheibe ist, wobei eine vorteilhafte Weiterbildung der Erfindung für einen solchen Fall vorsieht, dass die Einheit aus Diffusor und Klemmring einen in Axialrichtung hervorstehenden Klemmabschnitt zur Anlage an einer der Axiallagerscheiben ausbildet, welcher insbesondere durch einen ringförmigen, in Umfangsrichtung umlaufenden Vorsprung gebildet ist, sodass also die axiale Klemmung bzw. Fixierung der einen Axiallagerscheiben insbesondere gegen die weiteren Komponenten der Lagerung, d.h. über eine Distanzscheibe bzw. einen Distanzring gegen eine zweite Axiallagerscheibe und über diese gegen beispielsweise ein stirnseitiges Ende des Topfes zur Aufnahme der Lagerung, in einfacherweise und ohne Zwischenelemente ausführbar ist.

Um die durch die aerodynamische Lagerung bedingten aerostatischen Effekte an der Welle bzw. an einer Axiallagerfläche zu entkoppeln und einen Druckausgleich mit einem in dem Lagertopf herrschenden Umgebungsdruck zu ermöglichen, kann der Klemmabschnitt zudem durch einen ringförmigen, in Umfangsrichtung umlaufenden Vorsprung gebildet sein, welcher von in Radialrichtung verlaufenden Kanälen zur Strömungsentkopplung sowie ggfs. zur Homogenisierung eines Umgebungsdrucks in dem Lagertopf durchbrochen ist.

Typischerweise kann zudem vorgesehen sein, dass die Einheit aus Diffusor und Klemmring eine Vielzahl von Leitelementen und/oder Kühlelementen zur Kühlung und Druckwandlung des durch das Laufrad geförderten Fluides aufweist, durch welche das Fluid einerseits gekühlt oder Wärme von der aus Diffusor und Klemmring gebildeten Einheit auf das Fluid übertragen werden kann und andererseits die Bewegungsenergie des Fluides in einen Druck umgewandelt werden kann.

Die Einheit aus Diffusor und Klemmring sieht zudem vorzugsweise zumindest ein Richtelement zur konzentrischen Ausrichtung gegenüber der Rotationsachse und/oder zur konzentrischen Ausrichtung des Axiallagers zu der Rotationsachse und/oder zur konzentrischen Ausrichtung einer einströmseitig an dem Laufrad angeordneten Einströmdüse zu der Rotationsachse vor.

Die vorstehend offenbarten Merkmale sind beliebig kombinierbar, soweit dies technisch möglich ist und diese nicht im Widerspruch zueinanderstehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figur näher dargestellt. Es zeigt:
- Fig. 1: ein Längsschnitt durch einen Kompressor.

Die Figur ist beispielhaft schematisch und zeigt einen erfindungsgemäß ausgebildeten Kompressor 1 im Längsschnitt entlang der Rotationsachse A.

Dabei ist durch den Kompressor 1 ein um eine Rotationsachse A rotierbares Laufrad 10 zur Förderung eines Fluides und Druckbeaufschlagung d.h. Kompression des Fluides vorgesehen, wobei dem Laufrad 10 bezüglich der Förderrichtung eine Einströmdüse 60 vorgeschalten und ein Diffusor 21 nachgeschalten ist, durch welche kinetische Energie in Druck umgewandelt werden kann.

Zur Lagerung des Laufrades 10 bzw. einer Welle, an welcher das Laufrad 10 befestigt ist, ist ferner ein Axiallager 30 und vorliegend ein Kombilager als Kombination eines Axiallagers 30 und eine Radiallagers vorgesehen. Weiter sind diese vorliegend als aerodynamische Lager ausgebildet.

Um das Axiallager 30 in einem von einem Innengehäuse 40 des Kompressors 1 konkret als Topf 41 bereitgestellte Lageraufnahme 41 fixieren zu können, wird üblicherweise ein Klemmring 22 vorgesehen, mit welchem eine Klemmkraft auf das Axiallager 30 aufgebracht und dieses entsprechend in dem Topf 41 fixiert werden kann.

Vorliegend ist dabei vorgesehen, dass der Diffusor 21 und der Klemmring 22 integral miteinander, d.h. einstückig als eine Einheit 20 ausgebildet sind, wodurch sich nicht nur die Teilezahl des Kompressors reduzieren, sondern auch die konzentrische Ausrichtung gegenüber der Rotationsachse A vereinfachen lässt.

Zur Fixierung des Axiallagers 30, welches als aerodynamisches Lager eine Axiallagerscheibe 31 aufweist, bildet die Einheit 20 einen die Rotationsachse A in Umfangsrichtung U ringförmig umlaufenden Klemmabschnitt 23 aus, mit welchem die Einheit 20 unmittelbar an der Axiallagerscheibe 31 anliegt und in Axialrichtung d.h. parallel der Rotationsachse A eine Klemmkraft auf diese ausübt.

Dabei wird der Klemmabschnitt 23 in Radialrichtung R von Kanälen 24 geschnitten, durch welche ein radialinnerer Hohlraum mit einem radialäußeren Hohlraum verbunden wird, sodass ein Umgebungsdruck um das aerodynamische Axiallager 30 homogenisiert und gegebenenfalls an dem Axiallager 30 entstehende ungewünschte Überdrücke abgeführt werden können.

Weiter ist die Einheit 20 über Befestigungselemente 42 mit dem Innengehäuse 40 verbind- und vorliegend verschraubbar, wobei eine konzentrische Ausrichtung der Einheit 20 mit dem Innengehäuse 40 durch ein Richtelement 26 erfolgt, welches als eine die Rotationsachse A ringförmig umlaufende Passfläche ausgebildet ist.

Der Diffusor 21 weist eine Vielzahl von Leitelementen 25 auf, welche vorliegend ausgebildet sind, das Fluid zwischen an dem Innengehäuse 40 vorgesehene und als Kühlrippen ausgebildete Kühlelemente 43 zu lenken, sodass eine effiziente Kühlung des Innengehäuses 40 und des darin aufgenommenen Elektromotors 50 zum Antrieb des Laufrades 10 ermöglicht wird.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Turbokompressor (1) mit einem um eine Rotationsachse (A) rotierbaren Laufrad (10) zur Förderung eines Fluides, einem dem Laufrad (10) strömungstechnisch nachgeschalteten Diffusor (21) und einem Klemmring (22) zur Fixierung eines das Laufrad (10) axial lagernden Axiallagers (30) in einer Lageraufnahme (41),
wobei der Diffusor (21) und der Klemmring (22) integral und einstückig miteinander als Einheit (20) ausgebildet sind,
**dadurch gekennzeichnet, dass**
der Turbokompressor (1) ferner ein Innengehäuse (40) zur Aufnahme einer durch das Axiallager und/oder ein Radiallager gebildeten Lagerung aufweist, welches die Lageraufnahme (41) vorsieht,
wobei die Einheit (20) aus Diffusor (21) und Klemmring (22) einen stirnseitigen Gehäusedeckel des Innengehäuses (40) bildet,
wobei das Innengehäuse (40) ferner zur Aufnahme eines das Laufrad (10) antreibenden Elektromotors (50) ausgebildet ist und Kühlelemente (43) zur Kühlung des Elektromotors (50) ausbildet,
und wobei die Einheit (20) aus Diffusor (21) und Klemmring (22) ausgebildet ist, das von dem Laufrad (10) geförderte Fluid in und/oder an die Kühlelemente (43) des Innengehäuses (40) zu lenken.

2. Turbokompressor nach Anspruch 1,
wobei das Innengehäuse (40) einen Topf (41) als Lageraufnahme (41) zur Aufnahme der Lagerung aufweist und
der durch die Einheit (20) aus Diffusor (21) und Klemmring (22) gebildete Gehäusedeckel durch zumindest ein Befestigungselement (42) mit dem Topf (41) verbindbar und die Lagerung in dem Topf (41) durch eine über den Gehäusedeckel erzeugbare axiale Klemmkraft fixierbar ist.

3. Turbokompressor nach einem der vorhergehenden Ansprüche,
wobei das Axiallager (30) ein aerodynamisches Axiallager mit zumindest einer Axiallagerscheibe (31) ist und wobei die Einheit (20) aus Diffusor (21) und Klemmring (22) einen in Axialrichtung hervorstehenden Klemmabschnitt (23) zur Anlage an einer der Axiallagerscheiben (31) ausbildet, welcher insbesondere durch einen ringförmigen, in Umfangsrichtung (U) umlaufenden Vorsprung gebildet ist.

4. Turbokompressor nach dem vorhergehenden Anspruch,
wobei der Klemmabschnitt (23) durch einen ringförmigen, in Umfangsrichtung (U) umlaufenden Vorsprung gebildet ist, welcher von in Radialrichtung (R) verlaufenden Kanälen (24) zur Strömungsentkopplung durchbrochen ist.

5. Turbokompressor nach einem der vorhergehenden Ansprüche,
wobei die Einheit (20) aus Diffusor (21) und Klemmring (22) eine Vielzahl von Leitelementen (25) und/oder Kühlelementen zur Kühlung und Druckwandlung des durch das Laufrad (10) geförderten Fluides aufweist.

6. Turbokompressor nach einem der vorhergehenden Ansprüche,
wobei die Einheit (20) aus Diffusor (21) und Klemmring (22) zumindest ein Richtelement (26) zur konzentrischen Ausrichtung gegenüber der Rotationsachse (A) und/oder zur konzentrischen Ausrichtung des Axiallagers (30) zu der Rotationsachse (A) und/oder zur konzentrischen Ausrichtung einer einströmseitig an dem Laufrad (10) angeordneten Einströmdüse (60) zu der Rotationsachse (A) aufweist.

7. Turbokompressor nach einem der vorhergehenden Ansprüche,
wobei der Turbokompressor ein Radialkompressor oder ein Axialkompressor oder ein Diagonalkompressor ist.
